# EUROPÄISCHE PATENTSCHRIFT

(11) **EP 3 969 401 B1**
(45) Veröffentlichungstag und Bekanntmachung des Hinweises auf die Patenterteilung: **02.07.2025**
(21) Anmeldenummer: 20724877.4
(22) Anmeldetag: 15.05.2020
(51) Int. Cl.: B66B 7/04, B66B 7/06, B66B 15/02

(54) **AUFZUGLAUFROLLE FÜR EINE AUFZUGANLAGE, AUFZUGANLAGE MIT ZUMINDEST EINER SOLCHEN AUFZUGLAUFROLLE UND VERFAHREN ZUM HERSTELLEN EINER AUFZUGLAUFROLLE**
ELEVATOR ROLLER FOR AN ELEVATOR SYSTEM, ELEVATOR SYSTEM HAVING AT LEAST ONE SUCH ELEVATOR ROLLER, AND METHOD FOR PRODUCING AN ELEVATOR ROLLER
GALET DE ROULEMENT POUR ASCENSEUR, SYSTÈME D'ASCENSEUR AYANT AU MOINS UN TEL GALET DE ROULEMENT, ET MÉTHODE DE FABRICATION TEL GALET DE ROULEMENT

(30) Priorität: 17.05.2019 EP 19175138
(43) Veröffentlichungstag der Anmeldung: 23.03.2022
(73) Patentinhaber: INVENTIO AG, 6052 Hergiswil (CH)
(72) Erfinder: DOLD, Florian, 6330 Cham (CH); PETRUZZI, Gian-Reto, 6005 Luzern (CH); ZAPF, Volker, 6012 Kriens-Obernau (CH)
(74) Vertreter: Inventio AG
(86) Internationale Anmeldenummer: PCT/EP2020/063661
(87) Internationale Veröffentlichungsnummer: WO 2020/234172

(56) Entgegenhaltungen:
- EP-A1- 2 684 831
- WO-A1-2016/019135

## Beschreibung

Die Erfindung betrifft eine Aufzuglaufrolle für eine Aufzuganlage, eine Aufzuganlage mit zumindest einer solchen Aufzuglaufrolle und ein Verfahren zum Herstellen einer Aufzuglaufrolle.

In Aufzuganlagen werden bewegbare Komponenten wie Aufzugkabinen und Gegengewichte meist mithilfe von Tragmitteln beispielsweise in Form von Trageriemen gehalten und vertikal durch einen Aufzugschacht bewegt. Dabei sind an den bewegbaren und stehenden Komponenten oft Aufzuglaufrollen rotierfähig angebracht, wobei die Tragmittel entlang der Aussenumfangsflächen der Aufzuglaufrollen verlaufen. Das Tragmittel kann dabei ein Gewicht der bewegbaren Komponente vollständig tragen. Das Tragmittel läuft über zumindest eine Aufzuglaufrolle. Die Aufzuglaufrolle kann als Pulley bezeichnet werden. Die Aufzuglaufrollen können unterhalb der Kabine, oberhalb der Kabine oder des Gegengewichts, sowie als Umlenkscheibe am Antrieb des Aufzuges angeordnet sein. Eine Aufzugsanlage kann eine beliebige Anzahl Aufzuglaufrollen aufweisen um die gewünschte Aufhängung der Anlage zu ermöglichen. Dem Fachmann sind solche Aufzugaufhängungstopologien bestens bekannt.

Eine herkömmliche Aufzuglaufrolle für einen Tragriemen einer Aufzuganlage kann eine ebene oder mit in Umfangsrichtung verlaufenden Rillen versehene, im wesentlichen profilierte, beispielsweise zylinderförmige oder glatte Lauffläche aufweisen, die an gegenüberliegenden Seiten durch je eine Randscheibe begrenzt wird. Die Randscheiben verhindern ein seitliches Ablaufen des Tragriemens bei einem Winkelfehler zwischen der Aufzuglaufrolle und dem Tragriemen. Die Aufzuglaufrolle kann beispielsweise aus Metall bestehen. Um eine möglichst geringe Reibung zwischen den Randscheiben und dem Tragriemen zu erreichen, können die Kontaktflächen zur Riemenseite speziell bearbeitet, das heisst beispielsweise fein-gedreht, geschliffen, gestrahlt oder poliert sein.

Aufzugsrollen sind aus der EP2684831A1 und der WO2016019135A1 bekannt.

Es kann unter anderem ein Bedarf an Aufzuglaufrollen bestehen, mithilfe derer sich Tragmittel effizient halten und führen lassen, welche verschleissarm und robust sind und/oder welche sich einfach und/oder kostengünstig herstellen lassen. Ferner kann ein Bedarf an einer mit solchen Aufzuglaufrollen ausgestatteten Aufzuganlage sowie einem Verfahren zum Fertigen solcher Aufzuglaufrollen bestehen.

Einem solchen Bedarf kann durch den Gegenstand eines der unabhängigen Ansprüche entsprochen werden. Vorteilhafte Ausführungsformen sind in den abhängigen Ansprüchen sowie der nachfolgenden Beschreibung definiert.

Gemäss einem ersten Aspekt der Erfindung wird eine Aufzuglaufrolle für eine Aufzuganlage vorgestellt, wobei die Aufzuglaufrolle einen Rollenkörper aus einem Metallmaterial und einen eine Lauffläche der Aufzuglaufrolle ausbildenden Mantel aus einem POM-Material aufweist, wobei der Mantel und der Rollenkörper auf einer gemeinsamen Kontaktfläche je ein in Umfangsrichtung verlaufendes, gegengleiches Wellenprofil aufweisen, wobei der Mantel auf der Lauffläche ein an dem Wellenprofil des Rollenkörpers ausgerichtetes Keilrippenprofil aufweist, welches einen Rippenabstand aufweist, der einem Wellenabstand des Wellenprofils im Wesentlichen entspricht.

Gemäss einem zweiten Aspekt der Erfindung wird eine Aufzugsanlage mit zumindest einer Aufzuglaufrolle gemäss einer Ausführungsform des ersten Aspekts der Erfindung vorgestellt, wobei ein Riemen mit einer keilrippenförmigen Oberfläche aus einem PU-Material in der Umfangsrichtung über die Lauffläche der Aufzuglaufrolle geführt ist.

Gemäss einem dritten Aspekt der Erfindung wird ein Verfahren zum Herstellen einer Aufzuglaufrolle für eine Aufzuganlage vorgestellt, wobei ein eine Lauffläche der Aufzuglaufrolle ausbildender Mantel aus einem POM-Material mit einer Kontaktfläche eines Rollenkörpers aus einem Metallmaterial verbunden wird, wobei die Kontaktfläche ein in Umfangsrichtung verlaufendes Wellenprofil aufweist und ein auf der Lauffläche in Umfangsrichtung verlaufendes Keilrippenprofil des Mantels einen Rippenabstand aufweist, der einem Wellenabstand des Wellenprofils im Wesentlichen entspricht.

Ideen zu Ausführungsformen der vorliegenden Erfindung können unter anderem und ohne die Erfindung einzuschränken als auf den nachfolgend beschriebenen Gedanken und Erkenntnissen beruhend angesehen werden.

Verkürzend zusammengefasst wird vorgeschlagen, eine Aufzuglaufrolle aus zumindest zwei Bestandteilen zusammenzusetzen. Dabei wird ein innenliegender Rollenkörper an seinem Aussenumfang mit einem Mantel versehen, der eine aussenliegende Lauffläche der Aufzugrolle bilden soll. Der Rollenkörper besteht aus einem Metallmaterial, wohingegen der Mantel aus einem speziell für diesen Zweck ausgewählten Kunststoff in Form eines POM-Materials bestehen soll bzw. ein solches POM-Material aufweisen soll.

Das POM-Material kann ein Polyoxymethylen-Material sein. Insbesondere kann das POM-Material hoch-molekulares Polyoxymethylen umfassen. Insbesondere kann das POM-Material ein POM Copolymer (POM-C) sein. Ein solches POM-Material kann einen besonders kleinen Reibwert bei Kontakt mit beispielsweise PU (Polyurethan) aufweisen. Ferner kann der Reibwert des POM-Materials unabhängig von einer Flächenpressung gegenüber PU weitgehend gleichbleibend sein und/oder weitgehend unabhängig von einer herrschenden Temperatur und Feuchte sein. Ausserdem kann bei Kontakt des POM-Materials mit PU wenig oder sogar keine elektrostatische Aufladung erfolgen.

Der Rollenkörper kann im Wesentlichen kreiszylindrisch sein bzw. eine kreiszylindrische Umfangsfläche aufweisen. Das Metallmaterial, aus dem der Rollenkörper besteht bzw. mit dem der Rollenkörper aufgebaut ist, kann beispielsweise Stahl sein. Der Stahl kann gehärtet sein.

Der Mantel kann ringförmig sein. Der Mantel kann sich in Radialrichtung unmittelbar an den Rollenkörper anschliessen. Die aussenliegende Umfangsfläche des Mantels kann die Lauffläche der Aufzuglaufrolle bilden. Die Lauffläche kann rotationssymmetrisch zu einer Rotationsachse der Aufzuglaufrolle sein.

Die Umfangsfläche des Rollenkörpers bildet die Kontaktfläche, an der der radial weiter innen liegende Rollenkörper an den radial weiter aussen liegenden Mantel angrenzt.

An der Kontaktfläche weisen der Rollenkörper und der Mantel gegengleiche Wellenprofile auf. Ein gegengleiches Wellenprofil kann eine positive Seite und eine negative Seite aufweisen. Die positive und negative Seite können genau zusammenpassen. Eine Umfangsrichtung kann tangential zu der Rotationsachse sein. Ein Wellenprofil kann in der Umfangsrichtung verlaufende Berge und zwischen den Bergen in der Umfangsrichtung verlaufende Täler aufweisen. Ein Keilrippenprofil kann in der Umfangsrichtung verlaufende keilförmige Rippen und keilförmige Zwischenräume zwischen den Rippen aufweisen. Die Rippen können an den Bergen ausgerichtet sein. Ein Rippenabstand kann eine Distanz zwischen zwei Rippen, insbesondere zwischen den Mitten zweier Rippen, beschreiben. Der Rippenabstand wird teilweise auch als Rippenteilung bezeichnet. Ein Wellenabstand kann eine Distanz zwischen zwei Bergen oder zwischen zwei Tälern, insbesondere zwischen den Mitten zweier Berge bzw. Täler, beschreiben. Der Wellenabstand wird teilweise auch als Wellenteilung bezeichnet.

Durch den hier vorgestellten Ansatz kann eine gute Seitenführung des Riemens auf der Aufzuglaufrolle erreicht werden. Falls ein Winkelfehler zwischen dem Riemen und der Aufzuglaufrolle eintritt, resultiert durch den Mantel aus dem POM-Material eine geringe Reibung zwischen dem Riemen und dem POM-Material. Durch die geringe Reibung können Rippen des Riemens mit einer geringen Reibkraft in die Zwischenräume zwischen den Rippen des Keilrippenprofils rutschen. Aufgrund der bewirkten geringen Reibkraft kann somit beispielsweise vermieden werden, dass ein eventuell leicht schräg über die Lauffläche der Aufzuglaufrolle angeordneter Tragriemen sich im Laufe der Zeit in einer Axialrichtung der Aufzuglaufrolle bewegt und letztendlich von der Aufzuglaufrolle abrutschen kann. Stattdessen wird der Tragriemen von dem Keilrippenprofil, das der Mantel an der Lauffläche bildet, geführt und an einer Verlagerung in Axialrichtung der Aufzuglaufrolle gehindert. Die geringe Reibung und die dadurch bewirkte Unterdrückung des Schräglaufs führt ebenfalls zu einer Reduzierung der Geräuschentwicklung.

Durch die profilierte Kontaktfläche des Rollenkörpers ergeben sich ferner auch bei einer Zerstörung des Mantels Notlaufeigenschaften, denn der Riemen wird auch in dem Wellenprofil des Rollenkörpers seitlich geführt. Dabei kann sich vorteilhaft auswirken, dass das an der Lauffläche des Mantels gebildete Keilrippenprofil einen Rippenabstand aufweist, der dem Wellenabstand des Wellenprofils an der Kontaktfläche zwischen dem Mantel und dem Rollenkörper entspricht. Ein mit Rippen versehener Tragriemen kann somit im Normalfall in das Keilrippenprofil des Mantels eingreifen und von diesem geführt werden. Für den Fall, dass der Mantel zerstört wird bzw. wegfällt, kann das Keilrippenprofil jedoch auch mit dem Wellenprofil an dem verbleibenden Rollenkörper zusammenwirken und von diesem geführt werden.

Das Wellenprofil ermöglicht weiterhin eine erhöhte Haltbarkeit des Mantels, da sich zwischen dem Wellenprofil und dem Keilrippenprofil eine näherungsweise konstante Materialstärke ergibt.

Der Mantel kann unter Verwendung eines Spritzgussprozesses an den Rollenkörper angespritzt werden. Auf der Kontaktfläche des Mantels zum Rollenkörper kann das gegengleiche Wellenprofil durch das Wellenprofil des Rollenkörpers geformt werden. Das Keilrippenprofil der Lauffläche kann durch ein im Spritzgussprozess verwendetes Spritzgusswerkzeug geformt werden. Die Kontaktfläche des Rollenkörpers kann eine Begrenzungsfläche eines Formhohlraums des Spritzgusswerkzeugs sein. Ein plastifiziertes POM-Material kann das positive Wellenprofil des Rollenkörpers als negatives Wellenprofil des Mantels und das positive Keilrippenprofil im Spritzgusswerkzeug als negatives Keilrippenprofil des Mantels abformen.

Der Mantel kann im Bereich der Lauffläche eine Materialstärke zwischen 1mm und 5mm aufweisen. Insbesondere kann die Materialstärke des Mantels zwischen 0,1% und 10%, bevorzugt zwischen 1% und 5%, eines Durchmessers der Aufzuglaufrolle betragen. Der Mantel ist somit keine dünne Beschichtung des Rollenkörpers, sondern stellt eine Komponente substantieller Dicke dar und ist daher abriebfest. Der Mantel ist ein tragfähiger Bestandteil der Aufzuglaufrolle.

Die Materialstärke kann an verschiedenen Positionen entlang einer Längsrichtung des Mantels um weniger als 30 %, vorzugsweise um weniger als 20 % und stärker bevorzugt um weniger als 10 %, variieren. Die Materialstärke kann somit entlang der axialen Länge der Lauffläche des Mantels im Wesentlichen gleichmässig sein. Materialanhäufungen werden vermieden. Durch die gleichmässige Materialstärke ergibt sich ein gleichmässiger thermischer Schwund des POM-Materials beim Abkühlen. Hierdurch kann sowohl eine Fertigung der Aufzuglaufrolle vereinfacht werden bzw. zuverlässiger werden als auch Eigenschaften des Mantels hinsichtlich beispielsweise einer Belastbarkeit oder seines Verschleisses verbessert werden.

Das POM-Material kann einen Materialreibwert gegen ein PU-Material zwischen 0,1 und 0,6 aufweisen. Durch den niedrigen Materialreibwert wirkt nur ein geringer Anteil einer resultierenden Normalkraft zwischen dem Riemen und der Lauffläche als Reibung. Geringe Reibung führt zu geringem Abrieb und geringer Erwärmung der beteiligten Partner. Ausserdem kann ein Auflaufen des profilierten Riemens auf die komplementär profilierte Lauffläche der Aufzuglaufrolle beispielsweise bei einem leicht schräg angeordneten Riemen vermieden werden und somit eine Neigung des schräg angeordneten Riemens, von der Aufzuglaufrolle in Axialrichtung abzugleiten, vermindert werden.

Im Rollenkörper können Bergradien der Berge kleiner als Talradien der Täler sein. Anders ausgedrückt kann das Wellenprofil an der Kontaktfläche zwischen dem Rollenkörper und dem Mantel im Bereich der Berge stärker gekrümmt sein als im Bereich der Täler. Durch grosse Talradien kann eine spannungserhöhende Kerbwirkung verringert werden. Insbesondere bei einem gehärteten Material des Rollenkörpers kann durch die grösseren Talradien eine Rissbildung verhindert werden.

Eine Extrusionsoberfläche des POM-Materials kann zumindest im Bereich der Lauffläche unbearbeitet sein. Unter der Extrusionsoberfläche kann dabei eine freiliegende Oberfläche des POM-Materials verstanden werden, wie sie sich durch einen Extrusionsvorgang, insbesondere einen zur Bildung des Mantels eingesetzten Spritzgussvorgang, typischerweise bildet. Eine Extrusionsoberfläche kann besonders glatt sein, da zum einen der Formhohlraum des Spritzgusswerkzeugs poliert sein kann und zum anderen durch den Erstarrungsprozess an der Kunststoffschmelze am Werkzeug eine glatte Oberfläche entsteht. Die Extrusionsoberfläche kann porenfrei sein. Die Aufzuglaufrolle kann so, wie sie aus dem Spritzgusswerkzeug entnommen wird, verwendet werden. Die Extrusionsoberfläche kann einen geringen Reibwert aufweisen.

Der Mantel kann zumindest eine seitlich an die Lauffläche anschliessende Randscheibe aus dem POM-Material aufweisen. Die Randscheibe kann im Spritzgussprozess hergestellt werden. Insbesondere kann die Randscheibe zusammen mit dem Rest des Mantels in einem gemeinsamen Spritzgussprozess hergestellt werden. Die Lauffläche und die Randscheibe können somit aus einem Stück sein. Die Randscheibe kann als Sicherheitselement verwendet werden, um das seitliche Ablaufen des Riemens sicher zu verhindern.

Zumindest eine Randscheibe des Mantels kann mit einer Vorneigung nach aussen an den Rollenkörper angespritzt werden. Die Vorneigung kann nach dem Entnehmen aus dem Spritzgusswerkzeug durch einen thermischen Schwund des Mantels während einer Abkühlphase kompensiert werden. Eine Extrusionsoberfläche des POM-Materials zumindest im Bereich einer der Lauffläche zugewandten Innenseite der Randscheibe kann unbearbeitet sein. Durch die gegenseitige Kompensation der Vorneigung und des Schwunds kann eine Nachbearbeitung entfallen.

Ein Aussenring eines Lagers der Aufzugsrolle kann den Rollenkörper ausbilden. Der Aussenring kann das Wellenprofil aufweisen. Ein Lager kann einen Innenring und einen Aussenring aufweisen. Zwischen dem Innenring und dem Aussenring können Wälzkörper eines Wälzlagers angeordnet sein. Die Wälzkörper können beispielsweise Kugeln, Tonnen oder Walzen oder Nadeln sein. Durch die Verwendung des Aussenrings als Rollenkörper kann ein gross dimensioniertes Lager verwendet werden. Der Aussenring kann eine grössere Wandstärke aufweisen, als bei einem Standardlager. Der Aussenring kann beispielsweise durch Drehen mechanisch bearbeitet werden. Es ergibt sich so also ein zweiteiliger Aufbau der Aufzugsrolle, wobei der erste Teil durch das Wälzlager und der zweite Teil durch den Mantel ausgebildet wird.

Alternativ kann der Rollenkörper auf einer der Kontaktfläche gegenüberliegenden Seite eine Passungsfläche zu einem Aussenring eines Lagers der Aufzugrolle aufweisen. Das Lager kann in den Rollenkörper eingepresst werden. Der Rollenkörper kann im Wesentlichen hohlzylindrisch sein. Das Lager kann gegen eine seitliche Bewegung gesichert werden. Bei einer grossen Aufzuglaufrolle kann genug Platz zwischen der Lauffläche und dem Lager sein, um einen einfach herstellbaren Rollenkörper zu verwenden. Es ergibt sich so also ein dreiteiliger Aufbau der Aufzugsrolle, wobei der erste Teil durch das Wälzlager, der zweite Teil durch den Aussenring, welcher auch als Hüsle bezeichnet wird und der dritte Teil durch den Mantel ausgebildet wird.

Das Lager kann ein gedichtetes, zweireihiges Käfigkugellager in O-Anordnung sein. Ein gedichtetes Lager kann zwei Dichtungen aufweisen. Die Dichtungen können einen Spalt zwischen dem Aussenring und dem Innenring auf beiden Seiten verschliessen. Ein gedichtetes Lager kann schmutzunempfindlich sein. Das gedichtete Lager kann mit einem Schmierstoff gefüllt sein. Der Schmierstoff kann durch die Dichtungen im Spalt eingeschlossen sein. Ein zweireihiges Wälzlager kann zwei Reihen von hintereinander abrollenden Wälzkörpern aufweisen. Das zweireihige Wälzlager kann zusätzlich zu einer radialen Kraft eine axiale Kraft abstützen. Ein Käfigwälzlager weist einen Käfig für die Wälzkörper auf. Der Käfig ist in dem Spalt zwischen dem Innenring und dem Aussenring angeordnet. Der Käfig weist regelmässig angeordnete Aussparungen für die Wälzkörper auf. Ein Kugellager weist Kugeln als Wälzkörper auf. Eine O-Anordnung ermöglicht einem zweireihigen Wälzlager eine axiale Kraft und damit ein vergrössertes Drehmoment abzustützen. Das Lager kann ein spezielles Lagerspiel aufweisen. Ein Lagerspiel kann sich in entspanntem Zustand des Lagers einstellen. Wenn das Lager eingebaut wird, verkleinert sich das Lagerspiel. Wenn der Mantel auf die Kontaktfläche aufgebracht wird, verkleinert sich das Lagerspiel. Durch eine abgestützte radiale Kraft verringert sich das Lagerspiel einseitig, während es sich auf einer gegenüberliegenden Seite vergrössert. Das Lagerspiel kann auf die erwartete radiale Kraft abgestimmt sein.

Es wird darauf hingewiesen, dass einige der möglichen Merkmale und Vorteile der Erfindung hierin mit Bezug auf unterschiedliche Ausführungsformen beschrieben sind. Ein Fachmann erkennt, dass die Merkmale der Aufzuglaufrolle, der Aufzuganlage und des Verfahrens zum Herstellen der Aufzuglaufrolle in geeigneter Weise kombiniert, angepasst oder ausgetauscht werden können, um zu weiteren Ausführungsformen der Erfindung zu gelangen.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.
Fig. 1 zeigt eine Darstellung einer Aufzuganlage mit zumindest einer Aufzuglaufrolle gemäss einem Ausführungsbeispiel;
Fig. 2a zeigt eine Schnittdarstellung einer Aufzuglaufrolle gemäss einem Ausführungsbeispiel;
Fig. 2b zeigt eine Detaildarstellung eines an einem Wellenprofil ausgerichteten Keilrippenprofils einer Aufzuglaufrolle gemäss einem Ausführungsbeispiel;
Fig. 3 zeigt eine Schnittdarstellung einer mehrteiligen Aufzuglaufrolle gemäß einem Ausführungsbeispiel.

Die Figuren sind lediglich schematisch und nicht massstabsgetreu. Gleiche Bezugszeichen bezeichnen in den Figuren gleiche oder gleichwirkende Merkmale.

Fig. 1 zeigt eine Darstellung einer Aufzuganlage 100 mit zumindest zwei Aufzuglaufrollen 102 gemäss einem Ausführungsbeispiel. Die Aufzuglaufrollen 102 können als Pulleys der Aufzuganlage 100 bezeichnet werden. Die Aufzuganlage 100 weist eine Kabine 104 auf, die in einem Aufzugschacht 106 an einem oder mehreren Riemen 108 vertikal beweglich aufgehängt ist. Führungsschienen zum Führen der Kabine 104 im Aufzugschacht 106 sind hier zur Vereinfachung nicht dargestellt.

Die Aufzuglaufrollen 102 sind im Bereich eines Bodens der Kabine 104 angeordnet und der Riemen 108 läuft über die Aufzuglaufrollen 102. Der Riemen 108 verbindet die Kabine 104 mit einem Antrieb 110 der Aufzuganlage 100 und einem Gegengewicht 112 der Aufzuganlage 100. Der Riemen 108 ist an beiden Enden an je einem Fixpunkt 114 des Aufzugschachts 106 befestigt. Die Fixpunkte 114 sind in einem oberen Endbereich des Aufzugschachts 106 angeordnet.

Der Riemen 108 verläuft von dem einen Fixpunkt 114 auf einer Seite der Kabine 104 vertikal nach unten zu einer der Aufzuglaufrollen 102. Die Aufzuglaufrolle 102 ist in einem seitlichen unteren Eckbereich der Kabine 104 angeordnet. An der Aufzuglaufrolle 102 wird der Riemen 108 in die Horizontale umgelenkt und verläuft horizontal unter der Kabine 104 hindurch zu der anderen Aufzuglaufrolle 102. Die andere Aufzuglaufrolle 102 ist an einem gegenüberliegenden seitlichen unteren Eckbereich der Kabine 104 angeordnet. An der anderen Aufzuglaufrolle 102 wird der Riemen 108 wieder in die Vertikale umgelenkt und verläuft vertikal auf der anderen Seite der Kabine 104 nach oben zu einer Antriebsrolle des Antriebs 110. An der Antriebsrolle wird der Riemen 108 um 180° umgelenkt und verläuft vertikal nach unten zu einer mit dem Gegengewicht 112 verbundenen Umlenkrolle 116. An der Umlenkrolle 116 wird der Riemen 108 erneut um 180° umgelenkt und verläuft wieder vertikal nach oben zum anderen Fixpunkt 114.

Der Riemen 108 ist hier ein Keilrippenriemen mit zumindest einer keilrippenförmigen Oberfläche. Daher weisen zumindest die Aufzuglaufrollen 102 auf einer Lauffläche ein Keilrippenprofil auf. Durch die in das Keilrippenprofil eingreifende keilrippenförmige Oberfläche wird der Riemen 108 in den Aufzuglaufrollen 102 seitlich, das heisst in einer Axialrichtung der Aufzuglaufrollen 102 und somit quer zu einer Längsrichtung des Keilrippenprofils, geführt. Als zusätzliche seitliche Führung weisen die Aufzuglaufrollen 102 Randscheiben auf.

Die Figuren 2a und 2b zeigen eine Schnittdarstellung einer Aufzuglaufrolle 102 gemäss einem Ausführungsbeispiel. Fig. 2a zeigt die Schnittdarstellung der gesamten Aufzuglaufrolle. Fig. 2b zeigt eine vergrösserte Darstellung des Details A der Schnittdarstellung in Fig. 2a. Die Aufzuglaufrolle 102 entspricht dabei im Wesentlichen einer der Aufzuglaufrollen in Fig. 1. Die Aufzuglaufrolle 102 ist mittig entlang einer Rotationsachse geschnitten dargestellt.

Die Aufzuglaufrolle 102 weist einen Rollenkörper 200 und einen Mantel 202 auf. Der Mantel 202 bildet eine Lauffläche 204 der Aufzuglaufrolle 102 aus. Der Rollenkörper 200 besteht aus einem Metallmaterial, insbesondere Stahl. Der Mantel 202 besteht aus einem POM-Material. Als POM-Material wird ein Polyoxymethylen-Material bezeichnet. Eine Kontaktfläche 206 zwischen dem Mantel 202 und dem Rollenkörper 200 ist in einer Umfangsrichtung der Aufzuglaufrolle 102 bereichsweise wellenförmig profiliert. Der Rollenkörper 200 weist also ein positives Wellenprofil 208 auf, während der Mantel 202 ein dazu gegengleiches negatives Wellenprofil 210 aufweist.

In einem Ausführungsbeispiel wird das POM-Material als PAS-L-Material, insbesondere PAS-L69, bezeichnet. Ein solches POM-Material wird von der Firma Faigle (ansässig in Hard, Österreich) angeboten. Informationen zu diesem POM-Material sind unter anderem erhältlich unter www.faigle.com, insbesondere unter www.faigle.com/presse/die-pas-l-materialfamilie/. Eine Dichte von solchem POM-Material kann etwa 1,41 g/cm³ betragen.

Eine maximal zulässige Druckbelastung (dauernd) kann 16 N/mm² (statisch) betragen. Der p-v-Wert, das heisst das Produkt aus der spezifischen Belastung (p) und der Gleitgeschwindigkeit (v) bestimmt die Einsetzbarkeit des Materials. Beide Einflussgrössen stehen zueinander in Wechselwirkung. Je nach Gleitgeschwindigkeit kann der Wert im Trockenlauf gegen Stahl zwischen 0.1 und 0.15 betragen. Ein dynamischer Reibwert liegt bei beispielsweise bei 0.3, wobei dieser Wert ein Mittelwert bei Trockenlauf auf Stahl ist.

Das POM-Material wird zur Herstellung der Aufzuglaufrolle 102 an den Rollenkörper 200 angespritzt. Dazu wird der Rollenkörper 200 in einer Aufnahme eines Spritzgusswerkzeugs zum Herstellen des Mantels 202 angeordnet. Durch Schliessen des Spritzgusswerkzeugs wird ein Formhohlraum für den Mantel 202 ausgebildet. Das POM-Material wird in plastifizierter Form in den Formhohlraum gespritzt, bildet diesen ab und verbindet sich mit der Kontaktfläche 206. Das plastifizierte POM-Material kann über zumindest drei gleichmässig verteilte Angüsse in den Formhohlraum gespritzt werden. Alternativ kann das POM-Material über einen ringförmigen Schirmanguss in den Formhohlraum gespritzt werden. Nach dem vollständigen Füllen des Formhohlraums kühlt das POM-Material unter eine Plastifizierungstemperatur ab und erstarrt im Formhohlraum. Nach dem Erstarren wird das Spritzgusswerkzeug geöffnet und die Aufzuglaufrolle 102 entnommen. Das POM-Material kühlt nach dem Entnehmen weiter aus und erreicht so seine gewünschten Eigenschaften.

Das positive Wellenprofil 208 des Rollenkörpers 200 weist Berge 212 und Täler 214 auf. Die Berge 212 des positiven Wellenprofils 208 weisen einen geringeren Bergradius auf, als ein Talradius der Täler 214 des positiven Wellenprofils 208. Bergradien und Talradien gehen unmittelbar ineinander über. Dementsprechend weist das gegengleiche negative Wellenprofil 210 des Mantels 202 ebenso Berge 215 und Täler 213 auf, wobei die Berge 215 des negativen Wellenprofils 210 je einen dem Talradius des positiven Wellenprofils 208 entsprechenden Bergradius aufweisen und die Täler 213 des negativen Wellenprofils 210 je einen dem Bergradius des positiven Wellenprofils 208 entsprechenden Talradius aufweisen. Die Berge 215 des negativen Wellenprofils 210 weisen also einen grösseren Bergradius auf, als der Talradius der Täler 213 des negativen Wellenprofils 210.

Das positive Wellenprofil 208 des Rollenkörpers 200 weist hier sechs Täler 214 und fünf Berge 212 auf. Die Aussenliegenden Täler 214 laufen je in einem unprofilierten Schulterbereich 216 des Rollenkörpers 200 aus.

Der Mantel 202 weist auf der Lauffläche 204 ein Keilrippenprofil 218 auf. Das Keilrippenprofil 218 weist fünf Rippen 220 auf. Die Rippen 220 sind in radialer Richtung an den Bergen 212 des positiven Wellenprofils 108 des Rollenkörpers 200 ausgerichtet. Ein Rippenabstand 222 zwischen zwei Rippen 220 des Keilrippenprofils 218 ist innerhalb einer Verarbeitungstoleranz gleich einem Wellenabstand 224 zwischen zwei Bergen 212 des Wellenprofils 208. Das Keilrippenprofil 218 bietet eine seitliche Führung für den entsprechend mit Keilrippen ausgeführten Riemen.

In einem Ausführungsbeispiel betragen der Wellenabstand 224 und der Rippenabstand 222 fünf Millimeter. Der Rippenabstand kann jedoch auch grösser oder kleiner sein. Beispielsweise kann der Rippenabstand in einem Bereich von 1 mm bis 20 mm liegen.

Aufgrund der Ausrichtung des Keilwellenprofils 218 am positiven Wellenprofil 108 weist der Mantel 202 in der dargestellten Schnittebene eine im Wesentlichen gleichbleibende Materialstärke auf.

In einem Ausführungsbeispiel weist die Aufzuglaufrolle 102 Randscheiben 226 auf. Die Randscheiben 226 begrenzen die Lauffläche 104 seitlich, um ein Ablaufen des Riemens sicher zu verhindern. Die Randscheiben 226 laufen in einer schmalen Schulter aus. Das Keilrippenprofil 218 schliesst an die Schulter an.

Um eine Nachbearbeitung der Randscheiben 226 unnötig zu machen, werden die Randscheiben beim Spritzgussprozess mit einer Vorneigung entsprechend angespritzt, das heisst beispielsweise mit einer Vorneigung nach aussen angespritzt. Der thermische Schwund des POM-Materials von einer Erstarrungstemperatur bis zur Raumtemperatur kompensiert die Vorneigung beim Erkalten. Die Vorneigung ist in das Spritzgusswerkzeug eingearbeitet.

In einem Ausführungsbeispiel weisen Flanken der Rippen 220 einen Winkel von 45° auf. Ein Rippenkopf der Rippen 220 ist mit einem Radius von 0,9 Millimetern verrundet. Am Rippenkopf weist der Mantel 202 eine Materialstärke von 3,5 Millimetern auf. An einem Rippenfuss der Rippen 220 ist eine verrundete Nut 228 angeordnet. Die Nut 228 ist mit Radien von 0,5 Millimetern verrundet.

In einem Ausführungsbeispiel weisen die Berge 212 des positiven Wellenprofils 108 einen Radius von einem Millimeter auf. Die Täler 214 des positiven Wellenprofils 108 weisen einen Radius von 1,85 Millimetern auf.

In einem Ausführungsbeispiel (siehe Figur 2a) bildet ein Aussenring 230 eines Lagers 232 der Aufzuglaufrolle den Rollenkörper 200 aus. Dabei ist das positive Wellenprofil 208 unmittelbar im Aussenring 230 ausgebildet. Dieses Ausführungsbeispiel entspricht einer zweiteiligen Ausfürhungsform. Das Lager 232 mit dem Aussenring 230 bildet den ersten Teil. Der Mantel 202 bildet den zweiten Teil.

Alternativ dazu weist der Rollenkörper 200 in einem Ausführungsbeispiel eine innenliegende zylindrische Aussparung auf, in die eines oder mehrere Lager 232 der Aufzuglaufrolle 102 eingepresst sind.

In einem Ausführungsbeispiel ist das Lager 232 ein Wälzlager. Hier ist das Lager 232 als zweireihiges Kugellager in O-Anordnung ausgeführt. Ein Spalt zwischen dem Aussenring 230 und einem Innenring 234 des Lagers 232 ist abgedichtet.

Fig. 3 zeigt eine Schnittdarstellung einer mehrteiligen Aufzuglaufrolle 102 gemäss einem Ausführungsbeispiel. Die Aufzuglaufrolle 102 entspricht dabei im Wesentlichen der in Fig. 2 dargestellten Aufzuglaufrolle. Der Mantel 202 und der Rollenkörper 200 sind wie in Fig. 2 fest miteinander verbunden. Im Gegensatz zur Darstellung in Fig. 2 weist die Aufzuglaufrolle 102 hier einen grösseren Durchmesser auf. Dadurch weist der Rollenkörper 200 eine ausreichende Wandstärke auf, um ein herkömmliches Lager 232 einzupressen. Dazu weist der Rollenkörper 200 eine innenliegende, im Wesentlichen zylindrische Aussparung auf, in die eines oder mehrere Lager 232 der Aufzuglaufrolle 102 eingepresst sind.

Der Aussenring 230 des Lagers 323 schliesst dabei über eine Presspassung unmittelbar an den Rollenkörper 200 an. Dieses Ausführungsbeispiel der Aufzugsrolle 102 entspricht einer dreiteiligen Ausführungsform. Das Lager 323, inklusive Aussenring 230, bilden den ersten Teil. Als Unterschied zur zweiteiligen Ausführungsform weist die dreiteilige Ausführungsform weiter einen separaten, nicht auf dem Aussenring 230 des Lagers 232 ausgeführten Rollenkörper 200 auf. Der Rollenkörper 230 ist in diesem Ausfürhungsbeispiel als eine Art Hülse ausgeführt. Der Mantel 202 bildet den dritten Teil. Der Aussenring 230 des Lagers 232 ist in einem Ausführungsbeispiel in axialer Richtung zusätzlich durch einen um die Aussparung in Umfangsrichtung umlaufenden Bund 300 und einen in eine um die Aussparung in Umfangsrichtung umlaufende Nut 302 eingesetzten Sprengring 304 fixiert.

In einem Ausführungsbeispiel weist die Lauffläche 204 eine geringere Breite x auf, als in Fig. 2. Das Keilrippenprofil 218 weist den gleichen Rippenabstand auf, wie in Fig. 2. Daher weist die Aufzuglaufrolle in diesem Ausführungsbeispiel nur drei Rippen auf. Der Rollenkörper 200 weist jedoch die gleiche Breite auf, wie in Fig. 2. Daher sind die Randscheiben 226 breiter, als in Fig. 2 ausgeführt, um den Breitenunterschied zwischen der Lauffläche 204 und dem Rollenkörper 200 auszugleichen. Das positive Wellenprofil 208 des Rollenkörpers 200 weist aber wie in Fig. 2 fünf Berge und im Wesentlichen den gleichen Wellenabstand auf. Die zwei äussersten Täler des positiven Wellenprofils 208 liegen daher ausserhalb der Lauffläche 204. Durch Anpassungen des Spritzgusswerkzeugs kann die Breite x innerhalb einer Varianz 306 variiert werden.

Abschliessend werden mögliche Ausgestaltungen der hierin vorgeschlagenen Aufzuglaufrolle nochmals mit einer leicht differierenden Wortwahl erläutert.

Es wird ein Pulley mit einer Plastikbeschichtung vorgestellt. Für die Beschichtung wird dabei high molecular Polyoxymethylene (POM)verwendet. In Kombination mit einem Riemen aus Polyurethan (PU) ergibt sich ein Materialreibwert zwischen 0.1 und 0.6. Der Materialreibwert gegenüber PU ist dabei im Wesentlichen unabhängig von der Flächenpressung, Temperatur und Feuchte. Die Flächenpressung gegen PU vom Riemen liegt bei 0.8 N/mm² bis 5.0 N/mm², die Beschichtung kann problemlos bei Temperaturen zwischen 5-40° C und sogar bei Temperaturen zwischen-5 bis 60°C verwendet werden. Die Luftfeuchtigkeit kann kann bis 95% rF betragen. Es erfolgt wenig bis keine elektrostatische Aufladung gegen PU. Das POM-Material weist eine hohe Zähigkeit bis zu -40°C und eine herausragende Verschleissfestigkeit auf. Weiterhin weist das POM-Material gute Gleiteigenschaften, eine grosse Stossfestigkeit und Festigkeit über einen weiten Temperaturbereich auf. Aufgrund der Zähigkeit ergibt sich eine Beständigkeit gegenüber wiederholter Stossbelastung. Das POM-Material weist eine sehr gute Temperaturbeständigkeit und eine ausserordentliche Dimensionsstabilität auf. Weiterhin weist das POM-Material einen dauerhaften Kriechwiderstand und eine hohe Biege-Dauerschwingfestigkeit auf. Ferner weist das POM-Material eine ausgezeichnete Beständigkeit gegen Feuchtigkeit, Chemikalien und Treibstoffe auf. Das POM-Material kann durch Spritzgiessen und Extrusion verarbeitet werden und ist für 2K-Spritzguss geeignet.

Es können zwei oder mehr Pulleys mit unterschiedlichen Durchmessern (zwischen D85mm und D147mm), zum Beispiel D95, D105, D110, D125, hergestellt werden.. Beim den grösseren Pulleys wird zur Erreichung des Durchmessers ein dreiteiliger Aufbau aus einem Stahlring mit Kunststofflauffläche und einem Lager verwendet. Dadurch kann auch für die grösseren Pulleys dasselbeWälzlager eingesetzt werden. Für verschiedene Riemenbreiten kann das gleiche Wälzlager verwendet werden, hierzu wird nur die Kunststoff Aussengeometrie variiert. Dies hat den Vorteil, dass die Varianz bei den Wälzlagern wegfällt oder zuminest sehr klein ist, das heisst, dass das selbe Wälzlager bei einer Mehrzahl von Pulleydurchmessern verwendet werden kann. So kann die Anzahl von Wälzlagerntypen klein gehalten werden und der Aufwände für das Umrüsten im Produktionsprozess und den Platzbedarf und die Kosten für die Lagerhaltung deutlich verringert werden. Beim Spritzguss können Drücke bis zu 600 bar auftreten. Durch den hohen Druck und die hohe Temperatur wird der Rollenkörper während dem Produktionsvorgang belastet (beispielsweise wird das Lagerspiel eingeengt). Das Kugellager kann vor dem Umspritzen ein auf die Kompression beim Umspritzen abgestimmtes, vergrössertes Lagerspiel aufweisen. Das Kugellager kann nach dem Umspritzen ein optimiertes Lagerspiel aufweisen.

Der Rollenkörper weist abgerundete V-Rillen auf, woraus eine verbesserte Kerbwirkung im Kerbgrund entsteht.

Bei dem vorgestellten Herstellungsverfahren wird das Schrumpfverhalten des POMs bei der Formgestaltung einbezogen. Beispielsweise werden die Seitenflansche weiter nach aussen geneigt um die beim Schrumpfen auftretende Veränderung zu kompensieren. Dies hat den Vorteil, dass keine mechanische Nachbearbeitung nötig ist, was die Herstellung vereinfacht und die vorteilhafte Extrusionsoberfläche der Beschichtung erhält.

Durch das an dem Wellenprofil ausgerichtete Keilrippenprofil ergibt sich eine im Wesentlichen gleichmässige Materialstärke der Kunststofflauffläche. Durch Das Wellenprofil ergibt sich eine profilierte Verbindung zwischen dem Rollenkörper beziehungsweise dem Lager und der Kunststofflauffläche.

Bei der Herstellung werden für einen gleichmässigen Rundlauf wenigstens drei Anspritzpunkte oder alternativ ein Schirmanguss zum Anspritzen verwendet. Bei kleinen Durchmessern kann das Lager fertig montiert umspritzt werden. Bei grösseren Durchmessern kann das Lager in den Rollenkörper als Hülse eingepresst werden. Der Rollenkörper kann zur besseren Kunststoffanbindung vor dem Spritzguss beschichtet werden.

Abschliessend ist darauf hinzuweisen, dass Begriffe wie "aufweisend", "umfassend", etc. keine anderen Elemente oder Schritte ausschliessen und Begriffe wie "eine" oder "ein" keine Vielzahl ausschliessen. Bezugszeichen in den Ansprüchen sind nicht als Einschränkung anzusehen.

## Patentansprüche

1. Aufzuglaufrolle (102) für eine Aufzuganlage (100), wobei die Aufzuglaufrolle (102) einen Rollenkörper (200) aus einem Metallmaterial und einen eine Lauffläche (204) der Aufzuglaufrolle (102) ausbildenden Mantel (202) aufweist, wobei der Mantel (202) und der Rollenkörper (200) auf einer gemeinsamen Kontaktfläche (206) je ein in Umfangsrichtung verlaufendes, gegengleiches Wellenprofil (208, 210) aufweisen, wobei der Mantel (202) auf der Lauffläche (204) ein an dem Wellenprofil (208) des Rollenkörpers (200) ausgerichtetes Keilrippenprofil (218) aufweist, welches einen Rippenabstand (222) aufweist, der einem Wellenabstand (224) des Wellenprofils (208) im Wesentlichen entspricht, **dadurch gekennzeichnet, dass** der Mantel (202) aus einem POM-Material ist .

2. Aufzuglaufrolle (102) gemäss Anspruch 1, bei der der Mantel (202) im Bereich der Lauffläche (204) eine Materialstärke zwischen mm und 5 mm aufweist.

3. Aufzuglaufrolle (102) gemäss Anspruch 2, bei der die Materialstärke an verschiedenen Positionen entlang einer Längsrichtung des Mantels (202) um weniger als 30% variiert.

4. Aufzuglaufrolle (102) gemäss einem der vorhergehenden Ansprüche, bei der das POM-Material einen Materialreibwert gegen ein PU-Material zwischen 0,1 und 0,6 aufweist.

5. Aufzuglaufrolle (102) gemäss einem der vorhergehenden Ansprüche, bei der das Wellenprofil (208) des Rollenkörpers (200) in der Umfangsrichtung verlaufende Berge (212) und zwischen den Bergen (212) in der Umfangsrichtung verlaufende Täler (214) aufweist, wobei Bergradien der Berge (212) kleiner als Talradien der Täler (214) sind.

6. Aufzuglaufrolle (102) gemäss einem der vorhergehenden Ansprüche, bei der eine Extrusionsoberfläche des POM-Materials zumindest im Bereich der Lauffläche (204) unbearbeitet ist.

7. Aufzuglaufrolle (102) gemäss einem der vorhergehenden Ansprüche, bei der der Mantel (202) zumindest eine seitlich an die Lauffläche (204) anschliessende Randscheibe (226) aus dem POM-Material aufweist.

8. Aufzuglaufrolle (102) gemäss Anspruch 7, bei der eine Extrusionsoberfläche des POM-Materials zumindest im Bereich einer der Lauffläche (204) zugewandten Innenseite der Randscheibe (226) unbearbeitet ist.

9. Aufzuglaufrolle (102) gemäss einem der vorhergehenden Ansprüche, bei der ein Aussenring (230) eines Lagers (232) der Aufzugsrolle (102) den Rollenkörper (200) ausbildet, wobei der Aussenring (230) das Wellenprofil (208) aufweist.

10. Aufzuglaufrolle (102) gemäss einem der Ansprüche 1 bis 8, bei der der Rollenkörper (200) auf einer der Kontaktfläche (206) gegenüberliegenden Seite eine Passungsfläche zu einem Aussenring (230) eines Lagers (232) der Aufzugrolle (102) aufweist.

11. Aufzuglaufrolle (102) gemäss einem der Ansprüche 8 bis 9, bei der das Lager (232) ein gedichtetes, zweireihiges Käfigkugellager in O-Anordnung ist.

12. Aufzuganlage (100) mit zumindest einer Aufzuglaufrolle (102) gemäss einem der Ansprüche 1 bis 11, wobei ein Riemen (108) mit einer keilrippenförmigen Oberfläche aus einem PU-Material in der Umfangsrichtung über die Lauffläche (204) der Aufzuglaufrolle (102) geführt ist.

13. Verfahren zum Herstellen einer Aufzuglaufrolle (102) für eine Aufzuganlage (100), wobei ein eine Lauffläche (204) der Aufzuglaufrolle (102) ausbildender Mantel (202) aus einem POM-Material mit einer Kontaktfläche (206) eines Rollenkörpers (200) aus einem Metallmaterial verbunden wird, wobei die Kontaktfläche (206) ein in Umfangsrichtung verlaufendes Wellenprofil (208) aufweist und ein auf der Lauffläche (204) in Umfangsrichtung verlaufendes Keilrippenprofil (218) des Mantels (202) einen Rippenabstand (222) aufweist, der einem Wellenabstand (224) des Wellenprofils (208) im Wesentlichen entspricht.

14. Verfahren gemäss Anspruch 13, bei dem der Mantel (202) unter Verwendung eines Spritzgussprozesses an den Rollenkörper (200) angespritzt wird, wobei auf einer Kontaktfläche (206) des Mantels zum Rollenkörper (200) ein gegengleiches Wellenprofil (210) durch das Wellenprofil (208) des Rollenkörpers (200) geformt wird, und das Keilrippenprofil (218) der Lauffläche (204) durch ein im Spritzgussprozess verwendetes Spritzgusswerkzeug geformt wird.

15. Verfahren gemäss Anspruch 14, bei dem zumindest eine Randscheibe (226) des Mantels (202) mit einer Vorneigung nach aussen an den Rollenkörper (200) angespritzt wird, wobei die Vorneigung nach dem Entnehmen aus dem Spritzgusswerkzeug durch einen thermischen Schwund des Mantels (202) während einer Abkühlphase kompensiert wird.

## Claims

1. Elevator roller (102) for an elevator system (100), the elevator roller (102) comprising a roller body (200) made of a metal material and a shell (202) which forms a running surface (204) of the elevator roller (102), the shell (202) and the roller body (200) each having a diametrically opposed corrugated profile (208, 210) extending in the circumferential direction on a common contact surface (206), the shell (202) having, on the running surface (204), a V-ribbed profile (218) aligned with the corrugated profile (208) of the roller body (200), which V-ribbed profile has a rib spacing (222) which substantially corresponds to a corrugation spacing (224) of the corrugated profile (208), **characterized in that** the shell (202) is made of a POM material.

2. Elevator roller (102) according to claim 1, wherein the shell (202) has a material thickness between 1 mm and 5 mm in the region of the running surface (204).

3. Elevator roller (102) according to claim 2, wherein the material thickness varies by less than 30% at different positions along a longitudinal direction of the shell (202).

4. Elevator roller (102) according to any of the preceding claims, wherein the POM material has a material friction coefficient of between 0.1 and 0.6 with respect to a PU material.

5. Elevator roller (102) according to any of the preceding claims, wherein the corrugated profile (208) of the roller body (200) has peaks (212) extending in the circumferential direction and valleys (214) extending in the circumferential direction between the peaks (212), wherein peak radii of the peaks (212) are smaller than valley radii of the valleys (214).

6. Elevator roller (102) according to any of the preceding claims, wherein an extrusion surface of the POM material is unmachined, at least in the region of the running surface (204).

7. Elevator roller (102) according to any of the preceding claims, wherein the shell (202) has at least one edge disc (226) which is made of the POM material and laterally adjoins the running surface (204).

8. Elevator roller (102) according to claim 7, wherein an extrusion surface of the POM material is unmachined, at least in the region of an inner side of the edge disc (226) facing the running surface (204).

9. Elevator roller (102) according to any of the preceding claims, wherein an outer ring (230) of a bearing (232) of the elevator roller (102) forms the roller body (200), wherein the outer ring (230) has the corrugated profile (208).

10. Elevator roller (102) according to any of claims 1 to 8, wherein the roller body (200) has a fitting surface for an outer ring (230) of a bearing (232) of the elevator roller (102), on a side opposite the contact surface (206).

11. Elevator roller (102) according to any of claims 8 to 9, wherein the bearing (232) is a sealed, double-row caged ball bearing in an O arrangement.

12. Elevator system (100) comprising at least one elevator roller (102) according to any of claims 1 to 11, wherein a belt (108) which has a V-ribbed surface made of a PU material is guided in the circumferential direction over the running surface (204) of the elevator roller (102).

13. Method for manufacturing an elevator roller (102) for an elevator system (100), wherein a shell (202) which is made of a POM material and forms a running surface (204) of the elevator roller (102) is connected to a contact surface (206) of a roller body (200) made of a metal material, wherein the contact surface (206) has a corrugated profile (208) extending in the circumferential direction, and a V-ribbed profile (218) of the shell (202) extending on the running surface in the circumferential direction (204) has a rib spacing (222) which substantially corresponds to a corrugation spacing (224) of the corrugated profile (208).

14. Method according to claim 13, wherein the shell (202) is injection molded onto the roller body (200) using an injection molding process, wherein on a contact surface (206) of the shell to the roller body (200), a diametrically opposed corrugated profile (210) is formed by the corrugated profile (208) of the roller body (200), and the V-ribbed profile (218) of the running surface (204) is formed by an injection molding tool used in the injection molding process.

15. Method according to claim 14, wherein at least one edge disc (226) of the shell (202) is injection molded onto the roller body (200) with an outward inclination, wherein the inclination is compensated for during a cooling phase, after removal from the injection molding tool, by thermal shrinkage of the shell (202).

## Revendications

1. Galet de roulement d'ascenseur (102) pour une installation d'ascenseur (100), dans lequel le galet de roulement d'ascenseur (102) présente un corps de galet (200) en un matériau métallique et une enveloppe (202) réalisant une surface de roulement (204) du galet de roulement d'ascenseur (102), dans lequel l'enveloppe (202) et le corps de galet (200) présentent chacun, sur une surface de contact commune (206) un profil ondulé complémentaire (208, 210) s'étendant dans la direction circonférentielle, dans lequel l'enveloppe (202) présente sur la surface de roulement (204) un profil à nervures en V (218) aligné sur le profil ondulé (208) du corps de galet (200), lequel profil à nervures en V présente un espacement de nervure (222) qui correspond sensiblement à un espacement d'ondulation (224) du profil ondulé (208), **caractérisé en ce que** l'enveloppe (202) est en un matériau POM.

2. Galet de roulement d'ascenseur (102) selon la revendication 1, dans lequel l'enveloppe (202) présente une épaisseur de matériau comprise entre 1 mm et 5 mm dans la zone de la surface de roulement (204).

3. Galet de roulement d'ascenseur (102) selon la revendication 2, dans lequel l'épaisseur de matériau varie de moins de 30 % à différentes positions le long d'une direction longitudinale de l'enveloppe (202).

4. Galet de roulement d'ascenseur (102) selon l'une des revendications précédentes, dans lequel le matériau POM présente un coefficient de frottement du matériau contre un matériau PU compris entre 0,1 et 0,6.

5. Galet de roulement d'ascenseur (102) selon l'une des revendications précédentes, dans lequel le profil ondulé (208) du corps de galet (200) présente des crêtes (212) s'étendant dans la direction circonférentielle et des vallées (214) s'étendant entre les crêtes (212) dans la direction circonférentielle, dans lequel les rayons de crête des crêtes (212) sont inférieurs aux rayons de vallée des vallées (214).

6. Galet de roulement d'ascenseur (102) selon l'une des revendications précédentes, dans lequel une surface d'extrusion du matériau POM est non usinée au moins dans la zone de la surface de roulement (204).

7. Galet de roulement d'ascenseur (102) selon l'une des revendications précédentes, dans lequel l'enveloppe (202) présente au moins un disque de bordure (226) en matériau POM se raccordant latéralement à la surface de roulement (204).

8. Galet de roulement d'ascenseur (102) selon la revendication 7, dans lequel une surface d'extrusion du matériau POM est non usinée au moins dans la zone d'un côté intérieur du disque de bordure (226) tourné vers la surface de roulement (204).

9. Galet de roulement d'ascenseur (102) selon l'une des revendications précédentes, dans lequel une bague extérieure (230) d'un palier (232) du galet de roulement d'ascenseur (102) réalise le corps de galet (200), dans lequel la bague extérieure (230) présente le profil ondulé (208).

10. Galet de roulement d'ascenseur (102) selon l'une des revendications 1 à 8, dans lequel le corps de galet (200) présente, sur un côté opposé à la surface de contact (206), une surface d'ajustement à une bague extérieure (230) d'un palier (232) du galet de roulement d'ascenseur (102).

11. Galet de roulement d'ascenseur (102) selon l'une des revendications 8 à 9, dans lequel le palier (232) est un pallier à billes à cage à deux rangées de billes, étanche, disposé en O.

12. Installation d'ascenseur (100) comportant au moins un galet de roulement d'ascenseur (102) selon l'une des revendications 1 à 11, dans laquelle une courroie (108) comportant une surface en forme de nervure en V en un matériau PU est guidée dans la direction circonférentielle sur la surface de roulement (204) du galet de roulement d'ascenseur (102).

13. Procédé permettant la fabrication d'un galet de roulement d'ascenseur (102) pour une installation d'ascenseur (100), dans lequel une enveloppe (202) en un matériau POM réalisant une surface de roulement (204) du galet de roulement d'ascenseur (102) est reliée à une surface de contact (206) d'un corps de galet (200) en un matériau métallique, dans lequel la surface de contact (206) présente un profil ondulé (208) s'étendant dans la direction circonférentielle et un profil à nervures en V (218) de l'enveloppe (202) s'étendant dans la direction circonférentielle sur la surface de roulement (204) présente un espacement de nervure (222) qui correspond sensiblement à un espacement d'ondulation (224) du profil ondulé (208).

14. Procédé selon la revendication 13, dans lequel l'enveloppe (202) est injectée sur le corps de galet (200) à l'aide d'un processus de moulage par injection, dans lequel, sur une surface de contact (206) de l'enveloppe avec le corps de galet (200), un profil ondulé complémentaire (210) est formé par le profil ondulé (208) du corps de galet (200), et le profil à nervures en V (218) de la surface de roulement (204) est formé par un outil de moulage par injection utilisé dans le processus de moulage par injection.

15. Procédé selon la revendication 14, dans lequel au moins un disque de bordure (226) de l'enveloppe (202) est injecté sur le corps de galet (200) avec une pré-inclinaison vers l'extérieur, dans lequel la pré-inclinaison est compensée après le retrait du moule d'injection par un retrait thermique de l'enveloppe (202) pendant une phase de refroidissement.
